# EUROPÄISCHE PATENTSCHRIFT

(11) **EP 2 655 811 B1**
(45) Veröffentlichungstag und Bekanntmachung des Hinweises auf die Patenterteilung: **14.10.2015**
(21) Anmeldenummer: 12705819.6
(22) Anmeldetag: 10.02.2012
(51) Int. Cl.: F01K 13/02, F22B 35/10, F22G 5/12

(54) **VERFAHREN ZUR REGELUNG EINER KURZFRISTIGEN LEISTUNGSERHÖHUNG EINER DAMPFTURBINE**
METHOD FOR REGULATING A BRIEF INCREASE IN POWER OF A STEAM TURBINE
PROCÉDÉ POUR AJUSTER UNE AUGMENTATION DE PUISSANCE DE COURTE DURÉE D'UNE TURBINE À VAPEUR

(30) Priorität: 25.02.2011 DE 102011004712
(43) Veröffentlichungstag der Anmeldung: 30.10.2013
(73) Patentinhaber: Siemens Aktiengesellschaft, 80333 München (DE)
(72) Erfinder: THOMAS, Frank, 91056 Erlangen (DE); BRÜCKNER, Jan, 91080 Uttenreuth (DE); EFFERT, Martin, 91058 Erlangen (DE)
(86) Internationale Anmeldenummer: PCT/EP2012/052312
(87) Internationale Veröffentlichungsnummer: WO 2012/113662

(56) Entgegenhaltungen:
- WO-A2-2009/150055
- DE-A1- 4 117 796
- FR-A1- 2 401 380
- US-A- 5 529 021
- US-B1- 6 301 895

## Beschreibung

Die Erfindung betrifft ein Verfahren zur Regelung einer kurzfristigen Leistungserhöhung einer Dampfturbine mit einem vorgeschalteten fossil befeuerten Durchlaufdampferzeuger mit einer Anzahl von einen Strömungsweg bildenden, von einem Strömungsmedium durchströmten Economiser-, Verdampfer- und Überhitzerheizflächen, sowie beispielsweise aus der US 6301895 B1 bekannt.

Ein fossil befeuerter Dampferzeuger erzeugt überhitzten Dampf mit Hilfe der durch Verbrennung fossiler Brennstoffe erzeugten Wärme. Fossil befeuerte Dampferzeuger kommen meist in Dampfkraftwerken zum Einsatz, die überwiegend der Stromerzeugung dienen. Der erzeugte Dampf wird dabei einer Dampfturbine zugeführt.

Analog zu den verschiedenen Druckstufen einer Dampfturbine umfasst auch der fossil befeuerte Dampferzeuger eine Mehrzahl von Druckstufen mit unterschiedlichen thermischen Zuständen des jeweils enthaltenen Wasser-Dampf-Gemisches. In der ersten (Hoch-)Druckstufe durchläuft das Strömungsmedium auf seinem Strömungsweg zunächst Economiser, die Restwärme zur Vorwärmung des Strömungsmediums nutzen, und anschließend verschiedene Stufen von Verdampfer- und Überhitzerheizflächen. Im Verdampfer wird das Strömungsmedium verdampft, danach eventuelle Restnässe in einer Abscheideeinrichtung abgetrennt und der übrig behaltene Dampf im Überhitzer weiter erhitzt. Danach strömt der überhitzte Dampf in den Hochdruckteil der Dampfturbine, wird dort entspannt und der folgenden Druckstufe des Dampferzeugers zugeführt. Dort wird er erneut überhitzt (Zwischenüberhitzer) und dem nächsten Druckteil der Dampfturbine zugeführt.

Aufgrund unterschiedlichster äußerer Einflüsse kann die an die Überhitzer übertragene Wärmeleistung stark schwanken. Daher ist es häufig notwendig, die Überhitzungstemperatur zu regeln. Üblicherweise wird dies meistens durch eine Einspritzung von Speisewasser vor oder nach einzelnen Überhitzerheizflächen zur Kühlung erreicht, d. h., eine Überströmleitung zweigt vom Hauptstrom des Strömungsmediums ab und führt zu dort entsprechend angeordneten Einspritzkühlern. Die Einspritzung wird dabei üblicherweise über einen für die Temperaturabweichungen von einem vorgegebenen Temperatursollwert am Austritt des Überhitzers charakteristischen Kennwert mit Hilfe von Armaturen geregelt.

Von modernen Kraftwerken werden nicht nur hohe Wirkungsgrade gefordert, sondern auch eine möglichst flexible Betriebsweise. Hierzu gehört außer kurzen Anfahrzeiten und hohen Laständerungsgeschwindigkeiten auch die Möglichkeit, Frequenzstörungen im Stromverbundnetz auszugleichen. Um diese Anforderungen zu erfüllen, muss das Kraftwerk in der Lage sein, Mehrleistungen von beispielsweise 5 % und mehr bezogen auf Volllastleistung innerhalb weniger Sekunden zur Verfügung zu stellen.

Derartige Leistungsänderungen eines Kraftwerksblockes im Sekundenbereich sind nur durch ein abgestimmtes Zusammenwirken von Dampferzeuger und Dampfturbine möglich. Der Beitrag, den der fossil befeuerte Dampferzeuger hierfür leisten kann, ist die Nutzung seiner Speicher, d. h. des Dampf- aber auch des Brennstoffspeichers, sowie schnelle Änderungen der Stellgrößen Speisewasser, Einspritzwasser, Brennstoff und Luft.

Dies kann beispielsweise durch das Öffnen teilweise angedrosselter Turbinenventile der Dampfturbine oder eines so genannten Stufenventils geschehen, wodurch der Dampfdruck vor der Dampfturbine abgesenkt wird. Dampf aus dem Dampfspeicher des vorgeschalteten fossil befeuerten Dampferzeugers wird dadurch ausgespeichert und der Dampfturbine zugeführt. Mit dieser Maßnahme wird innerhalb weniger Sekunden ein Leistungsanstieg erreicht.

Diese zusätzliche Leistung kann in relativ kurzer Zeit freigesetzt werden, so dass die verzögerte Leistungserhöhung durch die Erhöhung der Feuerungsleistung zumindest teilweise kompensiert werden kann. Der gesamte Block macht durch diese Maßnahme unmittelbar einen Leistungssprung und kann durch eine nachfolgende Erhöhung der Feuerungsleistung auch dieses Leistungsniveau dauerhaft halten bzw. überschreiten, vorausgesetzt die Anlage befand sich zum Zeitpunkt der zusätzlich angeforderten Leistungsreserven im Teillastbereich.

Eine permanente Androsselung der Turbinenventile zur Vorhaltung einer Reserve führt jedoch immer zu einem Wirkungsgradverlust, so dass für eine wirtschaftliche Fahrweise der Grad der Androsselung so gering wie unbedingt notwendig gehalten werden sollte. Zudem weisen einige Bauformen von fossil befeuerten Dampferzeugern, so z. B. Zwangdurchlaufdampferzeuger unter Umständen ein erheblich kleineres Speichervolumen auf als z. B. Naturumlauf-Dampferzeuger. Der Unterschied in der Größe des Speichers hat im oben beschriebenen Verfahren Einfluss auf das Verhalten bei Leistungsänderungen des Kraftwerksblocks. Darüber hinaus darf insbesondere im oberen Lastbereich durch die Androsselung der Auslegungsdruck im gesamten Dampferzeuger nicht überschritten werden, so dass diese Maßnahme im oberen Lastbereich nur begrenzt bzw. gar nicht angewendet werden kann.

Es ist daher Aufgabe der Erfindung, ein Verfahren zur Regelung einer kurzfristigen Leistungserhöhung einer Dampfturbine anzugeben, das in besonderem Maße geeignet ist, eine kurzfristige Leistungssteigerung einer nachgeschalteten Dampfturbine zu ermöglichen, ohne dass dabei der Wirkungsgrad des Dampfprozesses über Gebühr beeinträchtigt wird.

Diese Aufgabe wird erfindungsgemäß gelöst, indem zur kurzfristigen Leistungserhöhung der Dampfturbine der Fluss des Strömungsmediums durch den fossil befeuerten Dampferzeuger erhöht wird.

Die Erfindung geht von der Überlegung aus, dass die eingebrachte Wärmeleistung in den Dampferzeuger durch die Feuerungsleistung bestimmt wird und sich bei einer plötzlichen Änderung nur vergleichsweise langsam auswirkt. Eine zusätzliche Leistungsentbindung in der Dampfturbine sollte daher durch eine Nutzung der in den Heizflächen des Dampferzeugers eingespeicherten Wärmeenergie erfolgen. Die Ausspeicherung dieser Wärme erfordert ein Absenken der mittleren Materialtemperatur. Dies sollte durch eine Erhöhung der Flusses, d. h. der durchströmenden Menge an Strömungsmedium pro Zeiteinheit erreicht werden. Durch diese Maßnahme wird auf Grund der höheren Durchströmung mit vergleichsweise geringeren Mediumstemperaturen die mittlere Materialtemperatur aller Heizflächen abgesenkt und infolgedessen thermische Energie aus all diesen Heizflächen ausgespeichert und in der Dampfturbine in Form zusätzlicher Leistung entbunden.

In vorteilhafter Ausgestaltung wird zur kurzfristigen Leistungserhöhung der Dampfturbine der Enthalpiesollwert am Austritt einer Verdampferheizfläche reduziert. Der Sollwert für die spezifische Enthalpie wird im Regelsystem des Dampferzeugers als Regelgröße für die Ermittlung des Sollwerts für den Fluss des Strömungsmediums verwendet. Diese Umschaltmaßnahme bewirkt zwei Effekte: Erstens vergrößert sich der in der Speisewassersollwertermittlung berechnete Grundsollwert für den Verdampferdurchfluss. Zweitens erhöht der Enthalpiekorrekturregler - insbesondere wenn die Reduzierung besonders schnell (schlagartig) erfolgt - durch eine nun größer anstehende Regelabweichung sein Ausgangssignal, um die Enthalpie am Verdampferaustritt möglichst zügig zu reduzieren. Dadurch steigt die Speisewassermenge zu Beginn dieser Maßnahme sogar überproportional an und es ist eine besonders schnelle Ausspeicherung von Wärme aus den Heizflächen mit der verbundenen Leistungsentbindung in der Dampfturbine möglich.

Vorteilhafterweise wird der Enthalpiesollwert auf einen vorgegebenen Mindestenthalpiewert reduziert. Dadurch ist einerseits in allen Lastzuständen eine maximale Leistungsentbindung bei gleichzeitiger Erhaltung der Betriebssicherheit gewährleistet.

In besonders vorteilhafter Ausgestaltung wird der Mindestenthalpiewert derart bemessen, dass in allen Lastzuständen des fossil befeuerten Dampferzeugers eine vollständige Verdampfung des Strömungsmediums in den Verdampferheizflächen erreicht wird. Insbesondere im unterkritischen Betrieb sollte nämlich gewährleistet sein, dass die Enthalpie am Verdampferaustritt nicht zu weit abgesenkt wird und infolgedessen ein Anfall von Restwasser in einer nachgeschalteten Abscheideeinrichtung sicher vermieden werden kann. Somit ist bei möglichst sicherer Fahrweise ein maximaler Anstieg an zusätzlichem Speisewasser und damit zusätzlicher Leistungsentbindung zu erzielen.

Dabei ist hervorzuheben, dass je höher die tatsächliche Enthalpie am Verdampferaustritt im Stationärbetrieb gewählt wird, d. h. je größer der Abstand zur fest vorgegebenen Mindestenthalpie ist, desto mehr thermische Energie kann auch ausgespeichert werden, d. h. desto mehr Dampfturbinenleistung kann kurzfristig generiert werden. Demnach ist bei einer auf diese Maßnahme zugeschnittenen Kesselauslegung ein möglichst großer Abstand zur Mindestenthalpie im Stationärbetrieb bzw. im Frequenzstützbetrieb anzustreben. Dabei ist allerdings zu berücksichtigen, dass unter den genannten Umständen nur durch ein geeignetes Kesseldesign unzulässig hohe Temperaturschieflagen am Verdampferaustritt zu vermeiden sind. Darüber hinaus sind auch die auftretenden transienten Belastungen in der Auslegung bzw. für das bestehende Dampferzeugerdesign zu berücksichtigen, die je nach Größe und Häufigkeit zu einer entsprechenden Materialermüdung führen können. Hier sei aber erwähnt, dass insbesondere im überkritischen Dampferzeugerbetrieb, bei dem die größtmögliche Reduktion der Verdampferaustrittsenthalpie realisiert werden kann, auf Grund der Wasser-Dampf-Eigenschaften des Strömungsmedium mit nur moderaten Temperaturreduzierungen am Verdampferaustritt zu rechnen ist, und sich somit die Materialbelastung des Verdampfers entsprechend in Grenzen hält.

Vorteilhafterweise werden die Parameter der getroffenen Maßnahmen auf die geforderte Leistungsentbindung in der Dampfturbine abgestimmt und optimiert. Dazu werden Höhe und/oder Dauer der Reduzierung des Enthalpiesollwerts anhand der benötigten Leistungserhöhung bestimmt.

In alternativer oder zusätzlicher vorteilhafter Ausgestaltung wird zur kurzfristigen Leistungserhöhung der Dampfturbine im Strömungsweg entnommenes Strömungsmedium im Bereich einer Überhitzerheizfläche des Dampferzeugers eingespritzt. Derartige Einspritzungen können nämlich einen weiteren Beitrag zur kurzfristigen schnellen Leistungsänderung leisten. Durch diese zusätzliche Einspritzung im Bereich der Überhitzer kann nämlich der Dampfmassenstrom temporär erhöht werden. Hierbei wird ebenfalls die eingespeicherte thermische Energie für eine temporäre Leistungssteigerung der Dampfturbine genutzt. Es ergibt sich so der zusätzliche Vorteil, dass über eine geeignete Koordination aller zur Verfügung stehenden Maßnahmen ein besonders hoher Leistungsüberschuss schnell und möglichst lange auf konstantem Niveau gehalten werden kann. Durch Staffelung der einzelnen Maßnahmen ist auch die Materialbelastung positiv beeinflussbar.

In weiterer vorteilhafter Ausgestaltung wird die Wärmezufuhr in den fossil befeuerten Dampferzeuger erhöht, d. h. die Feuerungsleistung der Brenner erhöht. Somit kann durch das beschriebene Verfahren eine Temperaturverminderung am Verdampferaustritt günstig beeinflusst oder sogar völlig vermieden werden, da die Maßnahme wie ein Vorhaltsignal auf das Speisewasser wirkt. Somit ermöglicht das Verfahren nicht nur eine kurzfristige Leistungserhöhung, sondern ist auch zur schnelleren Einstellung einer längerfristigen Leistungserhöhung einsetzbar.

In vorteilhafter Ausgestaltung umfasst ein Regelsystem für einen fossil befeuerten Dampferzeuger mit einer Anzahl von einen Strömungsweg bildenden, von einem Strömungsmedium durchströmten Economiser-, Verdampfer- und Überhitzerheizflächen Mittel zum Ausführen des Verfahrens. In weiterer vorteilhafter Ausgestaltung umfasst ein fossil befeuerter Dampferzeuger für ein Dampfkraftwerk ein derartiges Regelsystem sowie ein Dampfkraftwerk einen derartigen fossil befeuerten Dampferzeuger.

Die mit der Erfindung erzielten Vorteile bestehen insbesondere darin, dass durch die kurzfristige Erhöhung der Speisewassermenge eine besonders schnelle Leistungsentbindung in der dem Dampferzeuger nachgeschalteten Dampfturbine durch Nutzung der in allen Heizflächen gespeicherten Wärmeenergie ermöglicht wird. Zusätzlich ist diese Maßnahme ohne invasive bauliche Maßnahmen nur mit minimalen Anpassungen des Speisewasserregelkonzepts durchführbar, so dass trotz erheblich erhöhter Anlagenflexibilität keine zusätzlichen Kosten verursacht werden.

Darüber hinaus kann im Vergleich zur Nutzung der Einspritzungen als leistungserhöhende Maßnahme auch auf die eingespeicherte thermische Energie des Economisers, des Verdampfers und der ersten Überhitzerheizflächen, die strömungsmediumsseitig noch vor der ersten Einspritzung lokalisiert sind, als zusätzliche Energiequelle zurückgegriffen werden. Es steht somit für die zusätzlich angeforderte Leistung ein wesentlich größeres Reservoir an gespeicherter thermischer Energie zur Verfügung. Infolgedessen kann entweder ein größerer Leistungsanstieg (Peak) generiert werden, oder aber eine zusätzlich entbundene Leistung kann auf niedrigerem Niveau länger aufrechterhalten werden.

Insbesondere im oberen Lastbereich, bei dem beispielsweise eine Androsselung der Turbinenventile auf ein bestimmtes Maß beschränkt sein muss, um den maximalen Auslegungsdruck im Hochdruckteil nicht zu überschreiten, kann im Bedarfsfall durch das beschriebene Verfahren ein hoher Leistungsüberschuss gewährleistet werden. Und gerade im oberen Lastbereich kommen die Vorteile dieser Maßnahme zu Geltung, da sich hier die Temperaturänderungen am Verdampferaustritt auf Grund der Wasser-Dampf-Eigenschaften des Strömungsmediums in tolerablen Grenzen bewegen.

Ein Ausführungsbeispiel der Erfindung wird anhand einer Zeichnung näher erläutert. Darin zeigen:
- FIG 1: ein Diagramm mit Simulationsergebnissen zur Verbesserung der Sofortreserve eines fossil befeuerten Durchlaufdampferzeugers durch Erhöhung der Speisewassermenge zusammen mit Einspritzung von Hochdruck-Dampf, Zwischenüberhitzungs-Dampf und jeweils in beiden Drucksystemen in einem oberen Lastbereich, und
- FIG 2: ein Diagramm mit Simulationsergebnissen zur Verbesserung der Sofortreserve eines fossil befeuerten Durchlaufdampferzeugers durch Erhöhung der Speisewassermenge zusammen mit Einspritzung von Hochdruck-Dampf, Zwischenüberhitzungs-Dampf und jeweils in beiden Drucksystemen in einem unteren Lastbereich.

Gleiche Teile sind in allen Figuren mit denselben Bezugszeichen versehen.

FIG 1 zeigt ein Diagramm mit Simulationsergebnissen unter Ausnutzung des Regelverfahrens in einem fossil befeuerten Dampferzeuger, d. h. eine sprunghafte Reduzierung des Enthalpiesollwerts am Verdampferaustritt zur Erhöhung der Speisewassermenge bei konstant gehaltener Feuerungsleistung. Aufgetragen ist die prozentuale zusätzliche Leistung bezogen auf Volllast 1 gegen die Zeit 2 in Sekunden nach einer sprunghaften Reduzierung des Sollwerts der spezifischen Enthalpie am Verdampferaustritt um 100 kJ/kg bei 95 % Last. Diese Reduzierung sorgt im Regelkonzept für eine Erhöhung der Speisewasserdurchflussmenge. Kurvenzug 4 zeigt das Ergebnis ohne zusätzliche Nutzung von Einspritzungen, während Kurvenzüge 6 und 8 die Ergebnisse für eine zusätzliche Nutzung von Einspritzungen in der Hochdruckstufe bzw. in der Hochdruck- und Mitteldruckstufe darstellen. Zum Vergleich sind weitere Kurvenzüge 10, 12, 14 dargestellt, die die Ergebnisse ohne Erhöhung der Speisewassermenge, sondern durch alleinige Nutzung der Einspritzungen in Hochdruckstufe (Kurvenzug 10), Mitteldruckstufe (Kurvenzug 12) und beiden Druckstufen (Kurvenzug 14) zeigen. Die Einspritzung wird dabei jeweils durch Reduktion des Sollwerts für Frischdampftemperatur und gegebenenfalls Zwischenüberhitzungs-Temperatur um 20 K erreicht wurden.

In FIG 1 ist erkennbar, dass die Maxima der Kurvenzüge 4, 6 und 8 höher angeordnet sind als die der Kurvenzüge 10, 12 und 14. Die zusätzlich entbundene Leistung ist damit höher. Insbesondere eine Kombination der Maßnahmen in Bezug auf Speisewasser und Einspritzungen zeigt eine signifikante Leistungserhöhung (Kurvenzüge 6, 8). Bereits Kurvenzug 4 zeigt aber, dass bei der hohen Last in FIG 1 die Erhöhung des Speisewasserdurchflusses die größte Leistungsausbeute aller Einzelmaßnahmen (Vergleich der Kurvenzüge 10, 12, 14) zeigt. Die Nutzung von Einspritzungen sorgt jedoch für eine noch schnellere Bereitstellung zusätzlicher Leistung, wie an den weiter links in der Grafik liegenden Peaks der entsprechenden Kurvenzüge erkennbar ist.

FIG 2 ist gegenüber FIG 1 nur geringfügig modifiziert und zeigt die simulierten Kurvenzüge 4, 6, 8, 10, 12, 14 für 40 % Last, alle übrigen Parameter stimmen mit FIG 1 überein, ebenso die Bedeutung der Kurvenzüge 4, 6, 8, 10, 12, 14. Hier zeigen insbesondere die Kurvenzüge 4, 6, 10 einen wesentlich flacheren Verlauf als in FIG 1, d. h., es erfolgt eine langsamere Leistungserhöhung in geringerer Höhe. Auch ist der Leistungsüberschuss durch die Speisewasserdurchflusserhöhung geringer ausgeprägt, wenngleich noch immer signifikant.

Lediglich die Modifikation der Zwischenüberhitzung, dargestellt in Kurvenzug 12 zeigt einen vergleichsweise hohen Leistungsanstieg ca. 60 Sekunden nach Änderung des Sollwerts, der danach rasch wieder abfällt, um in das Maximum des flachen Verlaufs überzugehen. Dieser Leistungsanstieg zeigt sich entsprechend auch bei einer Modifikation beider Druckstufen nach Kurvenzug 8 und 14. In allen Fällen zeigt sich aber, dass die Erhöhung der Leistung bei einer Erhöhung der Speisewassermenge die größte Leistungsausbeute bei höherer Dauer ermöglicht, wobei dieser Effekt insbesondere im hohen Lastbereich ausgeprägt ist.

## Patentansprüche

1. Verfahren zur Regelung einer kurzfristigen Leistungserhöhung einer Dampfturbine mit einem vorgeschalteten fossil befeuerten Durchlaufdampferzeuger mit einer Anzahl von einen Strömungsweg bildenden, von einem Strömungsmedium durchströmten Economiser-, Verdampfer- und Überhitzerheizflächen, bei dem zur kurzfristigen Leistungserhöhung der Dampfturbine der Fluss des Strömungsmediums durch den fossil befeuerten Durchlaufdampferzeuger erhöht wird, wobei ein Enthalpiesollwert am Austritt einer Verdampferheizfläche als Regelgröße für die Ermittlung des Sollwerts für den Fluss des Strömungsmediums durch den fossil befeuerten Durchlaufdampferzeuger verwendet wird und zur kurzfristigen Leistungserhöhung der Dampfturbine der Enthalpiesollwert reduziert wird.

2. Verfahren nach Anspruch 1, bei dem der Enthalpiesollwert auf einen vorgegebenen Mindestenthalpiewert reduziert wird.

3. Verfahren nach Anspruch 2, bei dem der Mindestenthalpiewert derart bemessen wird, dass in allen Lastzuständen des fossil befeuerten Durchlaufdampferzeugers eine vollständige Verdampfung des Strömungsmediums in den Verdampferheizflächen erreicht wird.

4. Verfahren nach einem der Ansprüche 1 bis 3, bei dem Höhe und/oder Dauer der Reduzierung des Enthalpiesollwerts anhand der benötigten Leistungserhöhung bestimmt werden.

5. Verfahren nach einem der vorhergehenden Ansprüche, bei dem zur kurzfristigen Leistungserhöhung der Dampfturbine im Strömungsweg entnommenes Strömungsmedium im Bereich einer Überhitzerheizfläche des fossil befeuerten Durchlaufdampferzeugers eingespritzt wird.

6. Verfahren nach einem der vorhergehenden Ansprüche, bei dem die Wärmezufuhr in den fossil befeuerten Durchlaufdampferzeuger erhöht wird.

## Claims

1. Method for regulating a brief increase in power of a steam turbine that has an upstream fossil-fired once-through steam generator featuring a number of economiser, evaporator and superheater heating surfaces which form a flow path and through which a flow medium flows, wherein the flow of the flow medium through the fossil-fired once-through steam generator is increased in order to achieve the brief increase in power of the steam turbine, wherein a desired enthalpy value at the outlet of an evaporator heating surface is used as a control variable when determining the desired value for the flow of the flow medium through the fossil-fired once-through steam generator, and the desired enthalpy value is reduced in order to achieve the brief increase in power of the steam turbine.

2. Method according to claim 1, wherein the desired enthalpy value is reduced to a predetermined minimum enthalpy value.

3. Method according to claim 2, wherein the minimum enthalpy value is dimensioned in such a way that complete evaporation of the flow medium in the evaporator heating surfaces is achieved under all load conditions of the fossil-fired once-through steam generator.

4. Method according to one of claims 1 to 3, wherein the magnitude and/or duration of the reduction in the desired enthalpy value is determined with reference to the required increase in power.

5. Method according to one of the preceding claims, wherein in order to achieve the brief increase in power of the steam turbine, flow medium taken from the flow path is injected in the region of a superheater heating surface of the fossil-fired once-through steam generator.

6. Method according to one of the preceding claims, wherein the heat supply to the fossil-fired once-through steam generator is increased.

## Revendications

1. Procédé de régulation d'une augmentation de puissance de courte durée d'une turbine à vapeur comprenant un générateur à passage continu alimenté en combustible fossile, monté en amont et ayant un certain nombre de surfaces de chauffe d'économiseur, d'évaporateur et de surchauffeur formant un trajet de courant et parcouru par un fluide en écoulement, dans lequel, pour augmenter la puissance de courte durée de la turbine à vapeur, on augmente le flux du fluide en écoulement passant dans le générateur de vapeur à passage continu alimenté en combustible fossile, en utilisant une valeur de consignes de l'enthalpie à la sortie d'une surface de chauffe d'évaporateur comme grandeur de régulation pour la détermination de la valeur de consigne du fluide en écoulement passant dans le générateur de vapeur à passage continu alimenté en combustible fossile et, pour élever la puissance de courte durée de la turbine à vapeur, on réduit la valeur de consigne de l'enthalpie.

2. Procédé suivant la revendication 1, dans lequel on réduit la valeur de consigne de l'enthalpie, jusqu'à une valeur minimum de l'enthalpie donnée à l'avance.

3. Procédé suivant la revendication 2, dans lequel on proportionne la valeur minimum de l'enthalpie de manière à, dans les états de charge du générateur de vapeur à passage continu alimenté en combustible fossile, obtenir, dans les surfaces de chauffe de l'évaporateur, une évaporation complète du fluide en écoulement.

4. Procédé suivant l'une des revendications 1 à 3, dans lequel on détermine le niveau et/ou la durée de la réduction de la valeur de consignes de l'enthalpie au moyen de l'augmentation de puissance nécessaire.

5. Procédé suivant l'une des revendications précédentes, dans lequel, pour augmenter la puissance de courte durée de la turbine à vapeur, on injecte du fluide en écoulement, prélevé dans le trajet de courant, dans la zone d'une surface de chauffe de surchauffeur du générateur de vapeur à passage continu alimenté en combustible fossile.

6. Procédé suivant l'une des revendications précédentes, dans lequel on augmente l'apport de chaleur dans le générateur de vapeur à passage continu alimenté en combustible solide.
